# EUROPÄISCHE PATENTSCHRIFT

(11) **EP 1 188 021 B1**
(45) Veröffentlichungstag und Bekanntmachung des Hinweises auf die Patenterteilung: **29.05.2013**
(21) Anmeldenummer: 00949097.0
(22) Anmeldetag: 13.06.2000
(51) Int. Cl.: F22B 37/00, F22B 21/34

(54) **FOSSILBEHEIZTER DAMPFERZEUGER MIT EINER ENTSTICKUNGSEINRICHTUNG FÜR HEIZGAS**
FOSSIL-FUEL HEATED STEAM GENERATOR, COMPRISING DENITRIFICATION DEVICE FOR HEATING GAS
GENERATEUR DE VAPEUR CHAUFFE PAR COMBUSTIBLE FOSSILE ET POURVU D'UN DISPOSITIF DE DEAZOTAGE POUR LE GAZ DE CHAUFFAGE

(30) Priorität: 24.06.1999 DE 19929088
(43) Veröffentlichungstag der Anmeldung: 20.03.2002
(73) Patentinhaber: Siemens Aktiengesellschaft, 80333 München (DE)
(72) Erfinder: PULEC, Josef, D-91074 Herzogenaurach (DE); KRAL, Rudolf, D-91058 Erlangen (DE)
(86) Internationale Anmeldenummer: PCT/DE2000/001941
(87) Internationale Veröffentlichungsnummer: WO 2001/001040

(56) Entgegenhaltungen:
- EP-A- 0 745 807
- EP-A- 0 753 701
- US-A- 3 527 261

## Beschreibung

Die Erfindung bezieht sich auf einen Dampferzeuger mit einer Entstickungseinrichtung für Heizgas und mit einer Brennkammer für fossilen Brennstoff, der heizgasseitig über einen Horizontalgaszug und einen Vertikalgaszug die Entstickungseinrichtung für Heizgas nachgeschaltet ist.

Dokument US 3527261 offenbart z.B. einen Dampferzeuger in kompakter Bauweise mit einem Horizontalgaszug und einem nachgeschalteten Vertikalgaszug, jedoch ohne Entstickungseinrichtung.

Bei einer Kraftwerksanlage mit einem Dampferzeuger wird das bei der Verbrennung eines fossilen Brennstoffs erzeugte Heizgas zur Verdampfung von einem Strömungsmedium im Dampferzeuger genutzt. Der Dampferzeuger weist zur Verdampfung des Strömungsmediums Verdampferrohre auf, deren Beheizung mit Heizgas zu einer Verdampfung des darin geführten Strömungsmediums führt. Der durch den Dampferzeuger bereitgestellte Dampf wiederum kann beispielsweise für einen angeschlossenen externen Prozeß oder aber für den Antrieb einer Dampfturbine vorgesehen sein. Treibt der Dampf eine Dampfturbine an, so wird über die Turbinenwelle der Dampfturbine üblicherweise ein Generator oder eine Arbeitsmaschine betrieben. Im Falle eines Generators kann der durch den Generator erzeugte Strom zur Einspeisung in ein Verbund- und/oder Inselnetz vorgesehen sein.

Der Dampferzeuger kann dabei als Durchlaufdampferzeuger ausgebildet sein. Ein Durchlaufdamferzeuger ist aus dem Aufsatz "Verdampferkonzepte für Benson-Dampferzeuger" von J. Franke, W. Köhler und E. Wittchow, veröffentlicht in VGB Kraftwerkstechnik 73 (1993), Heft 4, S. 352-360, bekannt. Bei einem Durchlaufdampferzeuger führt die Beheizung von als Verdampferrohren vorgesehenen Dampferzeugerrohren zu einer Verdampfung des Strömungsmediums in den Dampferzeugerrohren in einem einmaligen Durchlauf.

Dampferzeuger werden üblicherweise mit einer Brennkammer in vertikaler Bauweise ausgeführt. Dies bedeutet, daß die Brennkammer für eine Durchströmung des beheizenden Mediums oder Heizgases in annähernd vertikaler Richtung ausgelegt ist. Heizgasseitig kann der Brennkammer dabei ein Horizontalgaszug nachgeschaltet sein, wobei beim Übergang von der Brennkammer in den Horizontalgaszug eine Umlenkung des Heizgasstroms in eine annähernd horizontale Strömungsrichtung erfolgt. Derartige Brennkammern erfordern jedoch im allgemeinen aufgrund der temperaturbedingten Längenänderungen der Brennkammer ein Gerüst, an dem die Brennkammer aufgehängt wird. Dies bedingt einen erheblichen technischen Aufwand bei der Herstellung und Montage des Dampferzeugers, der um so größer ist, je größer die Bauhöhe des Dampferzeugers ist.

Ein besonderes Problem stellt die Auslegung der Umfassungswand des Gaszuges oder Brennkammer des Dampferzeugers im Hinblick auf die dort auftretenden Rohrwand- oder Materialtemperaturen dar. Im unterkritischen Druckbereich bis etwa 200 bar wird die Temperatur der Umfassungswand der Brennkammer im wesentlichen von der Höhe der Sättigungstemperatur des Wassers bestimmt. Dies wird beispielsweise durch die Verwendung von Verdampferrohren erzielt, die auf ihrer Innenseite eine Oberflächenstruktur aufweisen. Dazu kommen insbesondere innberippte Verdampferrohre in Betracht, deren Einsatz in einem Durchlaufdampferzeuger beispielsweise aus dem oben zitierten Aufsatz bekannt ist. Diese sogenannten Rippenrohre, d.h. Rohre mit einer berippten Innenoberfläche, haben einen besonders guten Wärmeübergang von der Rohrinnenwand zum Strömungsmedium.

Zur Stickoxidminderung des Heizgases des fossilen Brennstoffs kann das Verfahren der Selektiven Katalytischen Reduktion, das sogenannte SCR-verfahren, eingesetzt werden. Bei dem SCR-Verfahren werden Stickoxide (NOₓ) mit Hilfe eines Reduktionsmittels, beispielsweise Ammoniak, und eines Katalysators zu Stickstoff (N₂) und Wasser (H₂O) reduziert.

Bei einem für ein SCR-Verfahren ausgelegten Dampferzeuger ist üblicherweise nach dem als Konvektionszug ausgebildeten Heizgaskanal, wo üblicherweise das Heizgas eine Temperatur von etwa 320 bis 400 °C aufweist, eine Entstickungseinrichtung für Heizgas mit einem Katalysator angeordnet. Der Katalysator der Entstickungseinrichtung für Heizgas dient dazu, eine Reaktion zwischen dem in dem Heizgas eingebrachten Reduktionsmittel und den Stickoxiden des Heizgases einzuleiten und/oder aufrechtzuerhalten. Das zum SCR-Verfahren benötigte Reduktionsmittel wird dabei üblicherweise mit Luft als Trägerstrom in das den Gaszug durchströmende Heizgas eingedüst. Die Stickoxid-Emission des Dampferzeugers ist jedoch in der Regel abhängig von der Art des verbrannten fossilen Brennstoffs. Um die gesetzlich vorgeschriebenen Grenzwerte einzuhalten, wird daher üblicherweise die einzudüsende Reduktionsmittelmenge in Abhängigkeit von dem eingesetzten fossilen Brennstoff variiert.

Eine ausgangsseitig nach dem Konvektionszug angeordnete Entstickungseinrichtung für Heizgas erfordert jedoch einen erheblichen Konstruktions- und Herstellungsaufwand für den jeweiligen Dampferzeuger. Denn die Entstickungseinrichtung muß dort im Dampferzeuger angeordnet werden, wo sie bei allen Betriebszuständen des Dampferzeugers einen besonders hohen Reinigungseffekt auf das Heizgas ausüben kann. Dies ist üblicherweise dort der Fall, wo das Heizgas eine Temperatur im Bereich von etwa 320 bis 400 °C aufweist. Außerdem vergrößert sich der Herstellungsaufwand eines Dampferzeugers, wenn dieser neben üblichen Komponenten zusätzlich eine Entstickungseinrichtung aufweist.

Der Erfindung liegt daher die Aufgabe zugrunde, einen fossilbeheizten Dampferzeuger der oben genannten Art anzugeben, der einen besonders geringen Konstruktions- und Herstellungsaufwand erfordert, und bei dem besonders zuverlässig eine Reinigung des Heizgases des fossilen Brennstoffs gewährleistet ist, bevor diese den Dampferzeuger ausgangsseitig verlassen.

Diese Aufgabe wird erfindungsgemäß gelöst, indem die Brennkammer des Dampferzeugers eine Anzahl von in der Höhe des Horizontalgaszugs angeordneten Brennern umfaßt, wobei der Vertikalgaszug für eine annähernd vertikale Strömung des Heizgases von unten nach oben und die Entstickungseinrichtung für Heizgas für eine annähernd vertikale Strömung des Heizgases von oben nach unten ausgelegt ist.

Die Erfindung geht von der Überlegung aus, daß ein mit besonders geringem Herstellungs- und Montageaufwand erstellbarer Dampferzeuger eine mit einfachen Mitteln ausführbare Aufhängekonstruktion aufweisen sollte. Ein mit vergleichsweise geringem technischem Aufwand zu erstellendes Gerüst für die Aufhängung der Brennkammer kann dabei einhergehen mit einer besonders geringen Bauhöhe des Dampferzeugers. Eine besonders geringe Bauhöhe des Dampferzeugers ist erzielbar, indem die Brennkammer in horizontaler Bauweise ausgeführt ist. Hierzu sind die Brenner in der Höhe des Horizontalgaszugs in der Brennkammerwand angeordnet. Somit wird die Brennkammer beim Betrieb des Dampferzeugers in annähernd horizontaler Richtung von dem Heizgas durchströmt.

Für eine besonders zuverlässige Reinigung des Heizgases des fossilen Brennstoffs sollte die Entstickungseinrichtung für Heizgas ausgangsseitig nach dem Vertikalgaszug angeordnet sein. Ausgangsseitig nach dem Vertikalgaszug weist nämlich das Heizgas Temperaturen auf, bei denen eine Reinigung des Heizgases mit geringem technischen Aufwand besonders effektiv erfolgt. Dabei ist zu berücksichtigen, daß für eine besonders geringe Bauhöhe des Dampferzeugers die Entstickungseinrichtung für Heizgas für eine annähernd vertikale Strömung des Heizgases von oben nach unten ausgelegt sein sollte. Hierdurch ist eine Eindüsung der bei dem SCR-Verfahren erforderlichen Flüssigkeit mit Ammoniakanteilen entlang der Haupströmungsrichtung des Heizgases möglich, wodurch die vertikale Ausdehnung der Entstickungseinrichtung besonders gering ausfällt.

Bei einem Dampferzeuger mit einer Brennkammer, die in annähernd horizontaler Hauptströmungsrichtung von Heizgas durchströmbar ist, strömen nun aber die Heizgase nach Verlassen des Horizontalgaszugs im Vertikalgaszug abwärts. Um nun das Heizgas in der Entstickungseinrichtung für Heizgas annähernd vertikal von oben nach unten strömen zu lassen ist daher ein Kanal für das Heizgas erforderlich, in dem das Heizgas ausgangsseitig nach dem Vertikalgaszug von unten nach oben geführt wird um dann in die von oben nach unten durchströmbare Entstickungseinrichtung für Heizgas zu gelangen. Dieser zusätzliche Kanal ist nicht erforderlich, wenn der Vertikalgaszug für eine annähernd vertikale Strömung des Heizgases von unten nach oben und die für das Heizgas vorgesehene Entstikkungseinrichtung für eine annähernd vertikale Strömung des Heizgases von oben nach unten ausgelegt ist.

Vorteilhafterweise ist das die Entstickungseinrichtung für Heizgas verlassende gereinigte Heizgas zur Erwärmung von Luft in einem Luftvorwärmer einsetzbar. Der Luftvorwärmer sollte dabei in besonders platzsparender Weise direkt unterhalb der Entstickungseinrichtung für Heizgas angeordnet werden. Die vorgewärmte Luft ist den Brennern des Dampferzeugers für die Verbrennung des fossilen Brennstoffs zuzuführen. Wird den Brennern warme Luft im Gegensatz zu kalter Luft bei der Verbrennung des fossilen Brennstoffs zugeführt, so steigt der Gesamtwirkungsgrad des Dampferzeugers.

Die Entstickungseinrichtung für Heizgas umfaßt vorteilhafterweise einen DeNOₓ-Katalysator. Denn dann kann eine Stickoxidminderung des den Dampferzeuger verlassenden Heizgases in besonders einfacher Weise beispielsweise mit dem Verfahren der Selektiven Katalytischen Reduktion durchgeführt werden.

Die Umfassungswände der Brennkammer sind vorteilhafterweise aus gasdicht miteinander verschweißten, vertikal angeordneten Verdampferrohren gebildet, von denen jeweils eine Anzahl parallel mit Strömungsmedium beaufschlagbar ist.

Vorteilhafterweise ist eine Umfassungswand der Brennkammer die Stirnwand und zwei Umfassungswände der Brennkammer sind die Seitenwände, wobei die Seitenwände jeweils in eine erste Gruppe und in eine zweite Gruppe der Verdamperrohre unterteilt sind, wobei die Stirnwand und die erste Gruppe der Verdamperrohre parallel mit Strömungsmedium beaufschlagbar und der parallel mit Strömungsmedium beaufschlagbaren, zweiten Gruppe der Verdampferrohre strömungsmediumsseitig vorgeschaltet sind. Dadurch ist eine besonders günstige Kühlung der Stirnwand gewährleistet.

Vorteilhafterweise ist den jeweils parallel mit Strömungsmedium beaufschlagbaren Verdampferrohren strömungsmediumsseitig ein gemeinsames Eintrittssammler-System vorgeschaltet und ein gemeinsames Austrittssammler-System nachgeschaltet. Ein in dieser Ausgestaltung ausgeführter Dampferzeuger ermöglicht einen zuverlässigen Druckausgleich zwischen den parallel geschalteten Verdampferrohren und somit eine besonders günstige Verteilung des Strömungsmediums bei der Durchströmung der Verdampferrohre.

In einer weiteren vorteilhaften Ausgestaltung ist der Rohrinnendurchmesser einer Anzahl der Verdampferrohre der Brennkammer abhängig von der jeweiligen Position der Verdampferrohre in der Brennkammer gewählt. Auf diese Weise sind die Verdampferrohre in der Brennkammer an ein gasseitig vorgebbares Beheizungsprofil anpaßbar. Mit dem hierdurch bewirkten Einfluß auf die Durchströmung der Verdampferrohre sind besonders zuverlässig Temperaturunterschiede am Auslaß der Verdampferrohre der Brennkammer gering gehalten.

Für eine besonders gute Wärmeübertragung von der Wärme der Brennkammer auf das in den Verdampferrohren geführte Strömungsmedium weist vorteilhafterweise eine Anzahl der Verdampferrohre auf ihrer Innenseite jeweils ein mehrgängiges Gewinde bildende Rippen auf. Dabei ist vorteilhafterweise ein Steigungswinkel α zwischen einer zur Rohrachse senkrechten Ebene und den Flanken der auf der Rohrinnenseite angeordneten Rippen kleiner als 60°, vorzugsweise kleiner als 55°.

In einem beheizten, als Verdampferrohr ohne Innenberippung, einem sogenannten Glattrohr, ausgeführten Verdampferrohr kann nämlich von einem bestimmten Dampfgehalt an die für einen besonders guten Wärmeübergang erforderliche Benetzung der Rohrwand nicht mehr aufrechterhalten werden. Bei fehlender Benetzung kann eine stellenweise trockene Rohrwand vorliegen. Der Übergang zu einer derartigen trockenen Rohrwand führt zu einer Art Wärmeübergangskrise mit verschlechtertem Wärmeübergangsverhalten, so daß im allgemeinen die Rohrwandtemperaturen an dieser Stelle besonders stark ansteigen. In einem innenberippten Rohr tritt aber nun im Vergleich zu einem Glattrohr diese Krise des Wärmeübergangs erst bei einem Dampfmassengehalt > 0,9, also kurz vor dem Ende der Verdampfung, auf. Das ist auf den Drall zurückzuführen, den die Strömung durch die spiralförmigen Rippen erfährt. Aufgrund der unterschiedlichen Zentrifugalkraft wird der Wasser- vom Dampfanteil separiert und an die Rohrwand gedrückt. Dadurch wird die Benetzung der Rohrwand bis zu hohen Dampfgehalten aufrechterhalten, so daß am Ort der Wärmeübergangskrise bereits hohe Strömungsgeschwindigkeiten vorliegen. Das bewirkt trotz der Wärmeübergangskrise einen guten Wärmeübergang und als Folge niedrige Rohrwandtemperaturen.

Eine Anzahl der Verdampferrohre der Brennkammer weist vorteilhafterweise Mittel zum Reduzieren des Durchflusses des Strömungsmediums auf. Dabei erweist es sich als besonders günstig, wenn die Mittel als Drosseleinrichtungen ausgebildet sind. Drosseleinrichtungen können beispielsweise Einbauten in die Verdampferrohre sein, die an einer Stelle im Inneren des jeweiligen Verdampferrohres den Rohrinnendurchmesser verkleinern.

Dabei erweisen sich auch Mittel zum Reduzieren des Durchflusses in einem mehrere parallele Leitungen umfassenden Leitungssystem als vorteilhaft, durch das den Verdampferrohren der Brennkammer Strömungsmedium zuführbar ist. Dabei kann das Leitungssystem auch einem Eintrittssammler-System von parallel mit Strömungsmedium beaufschlagbaren Verdampferrohren vorgeschaltet sein. In einer Leitung oder in mehreren Leitungen des Leitungssystems können dabei beispielsweise Drosselarmaturen vorgesehen sein. Mit solchen Mitteln zum Reduzieren des Durchflusses des Strömungsmediums durch die Verdampferrohre läßt sich eine Anpassung des Durchsatzes des Strömungsmediums durch einzelne Verdampferrohre an deren jeweilige Beheizung in der Brennkammer herbeiführen. Dadurch sind zusätzlich Temperaturunterschiede des Strömungsmediums am Austritt der Verdampferrohre besonders zuverlässig besonders gering gehalten.

Die Seitenwände des Horizontalgaszugs und/oder des Vertikalgaszugs sind vorteilhafterweise aus gasdicht miteinander verschweißten, vertikal angeordneten Dampferzeugerrohren gebildet, von denen jeweils eine Anzahl parallel mit Strömungsmedium beaufschlagbar ist.

Benachbarte Verdampfer- bzw. Dampferzeugerrohre sind vorteilhafterweise über Metallbänder, sogenannte Flossen, gasdicht miteinander verschweißt. Die Flossenbreite beeinflußt den Wärmeeintrag in die Dampferzeugerrohre. Daher ist die Flossenbreite vorzugsweise abhängig von der Position der jeweiligen Verdampfer- bzw. Dampferzeugerrohre im Dampferzeuger an ein gasseitig vorgebbares Beheizungs- und/oder Temperatur profil angepaßt. Als Beheizungs- und/oder Temperaturprofil kann dabei ein aus Erfahrungswerten ermitteltes typisches Beheizungs- und/oder Temperaturprofil oder auch eine grobe Abschätzung, wie beispielsweise ein stufenförmiges Beheizungs- und/oder Temperaturprofil, vorgegeben sein. Durch die geeignet gewählten Flossenbreiten ist auch bei stark unterschiedlicher Beheizung verschiedener Verdampfer- bzw. Dampferzeugerrohre ein Wärmeeintrag in alle Verdampfer- bzw. Dampferzeugerrohre derart erreichbar, daß Temperaturunterschiede am Auslaß der Verdampfer- bzw. Dampferzeugerrohre besonders gering gehalten sind. Auf diese Weise sind vorzeitige Materialermüdungen zuverlässig verhindert. Dadurch weist der Dampferzeuger eine besonders lange Lebensdauer auf.

In dem Horizontalgaszug sind vorteilhafterweise eine Anzahl von Überhitzerheizflächen angeordnet, deren Rohre annähernd quer zur Hauptströmungsrichtung des Heizgases angeordnet und für eine Durchströmung des Strömungsmediums parallel geschaltet sind. Diese in hängender Bauweise angeordneten, auch als Schottheizflächen bezeichneten, Überhitzerheizflächen werden überwiegend konvektiv beheizt und sind strömungsmediumsseitig den Verdampferrohren der Brennkammer nachgeschaltet. Hierdurch ist eine besonders günstige Ausnutzung der Heizgaswärme gewährleistet.

Vorteilhafterweise weist der Vertikalgaszug eine Anzahl von Konvektionsheizflächen auf, die aus annähernd quer zur Hauptströmungsrichtung des Heizgases angeordneten Rohren gebildet sind. Die Rohre einer Konvektionsheizfläche sind dabei für eine Durchströmung des Strömungsmediums parallel geschaltet. Auch diese Konvektionsheizflächen werden überwiegend konvektiv beheizt.

Um weiterhin eine besonders vollständige Ausnutzung der Wärme des Heizgases zu gewährleisten, weist der Vertikalgaszug vorteilhafterweise einen Economizer auf.

Vorteilhafterweise sind die Brenner an der Stirnwand der Brennkammer angeordnet, also an derjenigen Umfassungswand der Brennkammer, die der Abströmöffnung zum Horizontalgaszug gegenüberliegt. Ein derartig ausgebildeter Dampferzeuger ist auf besonders einfache Weise an die Ausbrandlänge des Brennstoffs anpaßbar. Unter Ausbrandlänge des fossilen Brennstoffs ist dabei die Heizgasgeschwindigkeit in horizontaler Richtung bei einer bestimmten mittleren Heizgastemperatur multipliziert mit der Ausbrandzeit t_{A} des fossilen Brennstoffs zu verstehen. Die für den jeweiligen Dampferzeuger maximale Ausbrandlänge ergibt sich dabei bei der Dampfleistung des Dampferzeugers bei Vollast, dem sogenannten Vollastbetrieb des Dampferzeugers. Die Ausbrandzeit t_{A} wiederum ist die Zeit, die beispielsweise ein Kohlenstaubkorn benötigt, um bei einer bestimmten mittleren Heizgastemperatur vollständig auszubrennen.

Um Materialschäden und eine unerwünschte Verschmutzung des Horizontalgaszuges, beispielsweise aufgrund des Eintrags von schmelzflüssiger Asche einer hohen Temperatur, besonders gering zu halten, ist die durch den Abstand von der Stirnwand zum Eintrittsbereich des Horizontalgaszuges definierte Länge L der Brennkammer vorteilhafterweise mindestens gleich der Ausbrandlänge des Brennstoffs beim Vollastbetrieb des Dampferzeugers. Diese Länge L der Brennkammer wird im allgemeinen größer als die Höhe der Brennkammer, gemessen von der Trichteroberkante bis zur Brennkammerdecke, betragen.

Die Länge L (angegeben in m) der Brennkammer ist zur besonders günstigen Ausnutzung der Verbrennungswärme des fossilen Brennstoffs in einer vorteilhaften Ausgestaltung als Funktion des BMCR-Wertes W (angegeben in kg/s) des Dampferzeugers, der Ausbrandzeit t_{A} (angegeben in s) des Brennstoffs und der Austrittstemperatur T_{BRK} (angegeben in °C) des Heizgases aus der Brennkammer gewählt. BMCR steht für Boiler maximum continuous rating und ist der international üblicherweise verwendete Begriff für die höchste Dauerleistung eines Dampferzeugers. Diese entspricht auch der Auslegungsleistung, also der Leistung bei Vollastbetrieb des Dampferzeugers. Dabei gilt bei gegebenem BMCR-Wert W des Dampferzeugers für die Länge L der Brennkammer näherungsweise der größere Wert der beiden Funktionen (I) und (II): $L \left(W, {t}_{A}\right) = \left({C}_{1}+{C}_{2}⋅W\right) ⋅ {t}_{A}$
und $L \left(W, {T}_{BRK}\right) = \left({C}_{3}⋅{T}_{BRK}+{C}_{4}\right) ⁢ W + {C}_{5} ⁢ {\left({T}_{BRK}\right)}^{2} + {C}_{6} ⋅ {T}_{BRK} + {C}_{7}$
mit
C₁ = 8 m/s und
C₂ = 0,0057 m/kg und
C₃ = -1,905 · 10⁻⁴ (m · s) / (kg°C) und
C₄ = 0,286 (s · m) / kg und
C₅ = 3 · 10⁻⁴ m/ (°C)² und
C₆ = -0,842 m/°C und
C₇= 603,41 m.

Unter "näherungsweise" ist hierbei eine zulässige Abweichung vom durch die jeweilige Funktion definierten Wert um +20%/-10% zu verstehen.

Die mit der Erfindung erzielten Vorteile bestehen insbesondere darin, daß durch die horizontale Brennkammer und den für eine annähernd vertikale Strömungsrichtung des Heizgases von unten nach oben ausgelegten Vertikalgaszug der Dampferzeuger einen besonders geringen Platzbedarf aufweist. Diese besonders kompakte Bauweise des Dampferzeugers ermöglicht bei Einbindung des Dampferzeugers in eine Dampfturbinenanlage besonders kurze Verbindungsrohre von dem Dampferzeuger zu der Dampfturbine.

Ein Ausführungsbeispiel der Erfindung wird anhand einer Zeichnung näher erläutert. Darin zeigen:
- FIG 1: schematisch einen fossil beheizten Dampferzeuger in Zweizugbauart in Seitenansicht und
- FIG 2: schematisch einen Längsschnitt durch ein einzelnes Verdampferrohr und
- FIG 3: ein Koordinatensystem mit den Kurven K₁ bis K₆.

Einander entsprechende Teile sind in allen Figuren mit den gleichen Bezugszeichen versehen.

Der Dampferzeuger 2 gemäß Figur 1 ist einer nicht näher dargestellten Kraftwerksanlage zugeordnet, die auch eine Dampfturbinenanlage umfaßt. Der im Dampferzeuger 2 erzeugte Dampf wird dabei zum Antrieb der Dampfturbine genutzt, die ihrerseits wiederum einen Generator zur Stromerzeugung antreibt. Der durch den Generator erzeugte Strom ist dabei zur Einspeisung in ein Verbund- oder ein Inselnetz vorgesehen. Weiterhin kann auch eine Abzweigung einer Teilmenge des Dampfs zur Einspeisung in einen an die Dampfturbinenanlage angeschlossenen externen Prozeß vorgesehen sein, bei dem es sich auch um einen Heizprozeß handeln kann.

Der fossil beheizte Dampferzeuger 2 ist vorteilhafterweise als Durchlaufdampferzeuger ausgeführt. Er umfaßt eine in horizontaler Bauweise ausgeführte Brennkammer 4, der heizgasseitig über einen Horizontalgaszug 6 ein Vertikalgaszug 8 nachgeschaltet ist. Der untere Bereich der Brennkammer 4 ist durch einen Trichter 5 mit einer Oberkante entsprechend der Hilfslinie mit den Endpunkten X und Y gebildet. Durch den Trichter 5 kann beim Betrieb des Dampferzeugers 2 Asche des fossilen Brennstoffs B in eine darunter angeordnete Entaschungseinrichtung 7 abgeführt werden. Die Umfassungswände 9 der Brennkammer 4 sind aus gasdicht miteinander verschweißten, vertikal angeordneten Verdampferrohren 10 gebildet. Dabei ist eine Umfassungswand 9 die Stirnwand 9A und zwei Umfassungswände 9 sind die Seitenwände 9B der Brennkammer 4 des Dampferzeugers 2. In der in Figur 1 gezeigten Seitenansicht des Dampferzeugers 2 ist nur eine der beiden Seitenwände 9B sichtbar. Die Verdampferrohre 10 der Seitenwände 9B der Brennkammer 4 sind in eine erste Gruppe 11A und in eine zweite Gruppe 11B unterteilt. Die Verdampferrohre 10 der Stirnwand 9A und die erste Gruppe 11A der Verdampferrohre 10 sind parallel mit Strömungsmedium S beaufschlagbar. Auch die zweite Gruppe 11B der Verdampferrohre 10 ist parallel mit Strömungsmedium S beaufschlagbar. Um eine besonders günstige Durchflußcharakteristik des Strömungsmediums S durch die Umfassungswände 9 der Brennkammer 4 und damit eine besonders gute Ausnutzung der Verbrennungswärme des fossilen Brennstoffs B zu erreichen, sind die Verdampferrohre 10 der Stirnwand 9A und der ersten Gruppe 11A strömungsmediumsseitg den Verdampferrohren 10 der zweiten Gruppe 11B vorgeschaltet.

Auch die Seitenwände 12 des Horizontalgaszuges 6 und/oder die Seitenwände 14 des Vertikalgaszuges 8 sind aus gasdicht miteinander verschweißten, vertikal angeordneten Dampferzeugerrohren 16 bzw. 17 gebildet. Von den Dampferzeugerrohre 16, 17 ist dabei jeweils eine Anzahl parallel mit Strömungsmedium S beaufschlagbar.

Der Stirnseite 9A und der ersten Gruppe 11A der Verdampferrohre 10 der Brennkammer 4 ist strömungsmediumsseitig ein gemeinsames Eintrittssammler-System 18A für Strömungsmedium S vorgeschaltet und ein Austrittssammler-System 20A nachgeschaltet. Ebenso ist der zweiten Gruppe 11B der Seitenwände 9B der Verdampferrohre 10 strömungsmediumsseitig eine gemeinsames Eintrittssammler-System 18B für Strömungsmedium S vorgeschaltet und ein Austrittssammler-System 20B nachgeschaltet. Die Eintrittssammler-Systeme 18A und 18B umfassen dabei jeweils eine Anzahl von parallelen Eintrittssammlern.

Zum Zuführen von Strömungsmedium S in das Eintrittssammler-System 18A der der Stirnseite 9A der Brennkammer 4 und der ersten Gruppe 11A der Verdampferrohre 10 der Seitenwände 9B der Brennkammer 4 ist ein Leitungssystem 19A vorgesehen. Das Leitungssystem 19A umfaßt mehrere parallel geschaltete Leitungen, die jeweils mit einem der Eintrittssammler des Eintrittssammler-Systems 18A verbunden sind. Das Austrittssammler-System 20A ist ausgangsseitig an ein Leitungssystem 19B angeschlossen, das zum Zuführen von Strömungsmedium S in die Eintrittssammler des Eintrittssammler-Systems 18B der zweiten Gruppe 11B der Verdampferrohre 10 der Seitenwände 9B der Brennkammer 4 vorgesehen ist.

In gleicher Weise ist den parallel mit Strömungsmedium S beaufschlagbaren Dampferzeugerrohren 16 der Seitenwände 12 des Horizontalgaszugs 6 ein gemeinsames Eintrittssammler-System 21 vorgeschaltet und ein gemeinsames Austrittssammler-System 22 nachgeschaltet. Dabei ist zum Zuführen von Strömungsmedium S in das Eintrittssammler-System 21 der Dampferzeugerrohre 16 ein Leitungssystem 25 vorgesehen. Das Leitungssystem 25 umfaßt auch hier mehrere parallel geschaltete Leitungen, die jeweils mit einem der Eintrittssammler des Eintrittssammler-Systems 21 verbunden sind. Eingangsseitig ist das Leitungssystem 25 an das Austrittssammler-System 20B der zweiten Gruppe 11B der Verdampferrohre 10 der Seitenwände 9A der Brennkammer 4 angeschlossen. Das die Brennkammer 4 verlassende erhitzte Strömungsmedium S wird also in die Seitwände 12 des Horizontalgaszugs 6 geführt.

Durch diese Ausgestaltung des Durchlaufdampferzeugers 2 mit Eintrittssammler-Systemen 13A, 18B, sowie 21 und Austrittssammler-Systemen 20A, 20B und 22 ist ein besonders zuverlässiger Druckausgleich zwischen den parallel geschalteten Verdampferrohren 10 der Brennkammer 4 bzw. den parallel geschalteten Dampferzeugerrohren 16 des Horizontalgaszugs 6 in der Weise möglich, daß jeweils alle parallel geschalteten Verdampfer- bzw. Dampferzeugerrohre 10 bzw. 16 den gleichen Gesamtdruckverlust aufweisen. Dies bedeutet, daß bei einem mehr beheizten Verdampferrohr 10 bzw. Dampferzeugerrohr 16 im Vergleich zu einem minderbeheizten Verdampferrohr 10 bzw. Dampferzeugerrohr 16 der Durchsatz steigen muß.

Die Verdampferrohre 10 weisen - wie in Figur 2 dargestellt - auf ihrer Innenseite Rippen 40 auf, die eine Art mehrgängiges Gewinde bilden und eine Rippenhöhe R haben. Dabei ist der Steigungswinkel α zwischen einer zur Rohrachse senkrechten Ebene 42 und den Flanken 44 der auf der Rohrinnenseite angeordneten Rippen 40 kleiner als 55°. Dadurch werden ein besonders hoher Wärmeübergang von der Innenwand der Verdampferrohre an das in den Verdampferrohren 10 geführte Strömungsmedium S bei gleichzeitig besonders niedrigen Temperaturen der Rohrwand erreicht.

Der Rohrinnendurchmesser D der Verdampferrohre 10 der Brennkammer 4 ist abhängig von der jeweiligen Position der Verdampferrohre 10 in der Brennkammer 4 gewählt. Auf diese Weise ist der Dampferzeuger 2 an die unterschiedlich starke Beheizung der Verdampferrohre 10 angepaßt. Diese Auslegung der Verdampferrohre 10 der Brennkammer 4 gewährleistet besonders zuverlässig, daß Temperaturunterschiede am Auslaß der Verdampferrohre 10 besonders gering gehalten sind.

Benachbarte Verdampfer- bzw. Dampferzeugerrohre 10, 16, 17 sind in nicht näher dargestellter Weise über Flossen gasdicht miteinander verschweißt. Durch eine geeignete Wahl der Flossenbreite kann nämlich die Beheizung der Verdampfer- bzw. Dampferzeugerrohre 10, 16, 17 beeinflußt werden. Daher ist die jeweilige Flossenbreite an ein gasseitig vorgebbares Beheizungsprofil angepaßt, das von der Position der jeweiligen Verdampfer- bzw. Dampferzeugerrohre 10, 16, 17 im Dampferzeuger abhängt. Das Beheizungsprofil kann dabei ein aus Erfahrungswerten ermitteltes typisches Beheizungsprofil oder auch eine grobe Abschätzung sein. Dadurch sind Temperaturunterschiede am Auslaß der Verdampfer- bzw. Dampferzeugerrohre 10, 16, 17 auch bei stark unterschiedlicher Beheizung der Verdampfer- bzw. Dampferzeugerrohre 10, 16, 17 besonders gering gehalten. Auf diese Weise sind Materialermüdungen zuverlässig verhindert, was eine lange Lebensdauer des Dampferzeugers 2 gewährleistet.

Als Mittel zum Reduzieren des Durchflusses des Strömungsmediums S sind ein Teil der Verdampferrohre 10 mit Drosseleinrichtungen ausgestattet, die in der Zeichnung nicht näher dargestellt sind. Die Drosseleinrichtungen sind als den Rohrinnendurchmesser D verkleinernde Lochblenden ausgeführt und bewirken beim Betrieb des Dampferzeugers 2 eine Reduzierung des Durchsatzes des Strömungsmediums S in minderbeheizten Verdampferrohren 10, wodurch der Durchsatz des Strömungsmediums S der Beheizung angepaßt wird. Weiterhin sind als Mittel zum Reduzieren des Durchsatzes des Strömungsmediums S in der den Verdampferrohren 10 der Brennkammer 4 eine oder mehrere Leitungen des Leitungssystems 19 bzw. 25 mit Drosseleinrichtungen, insbesondere Drosselarmaturen, ausgestattet, was in der Zeichnung nicht näher dargestellt ist.

Bei der Berohrung der Brennkammer 4 ist zu berücksichtigen, daß die Beheizung der einzelnen, miteinander gasdicht verschweißten Verdampferrohre 10 beim Betrieb des Dampferzeugers 2 sehr unterschiedlich ist. Deswegen wird die Auslegung der Verdampferrohre 10 hinsichtlich ihrer Innenberippung, Flossenverbindung zu benachbarten Verdampferrohren 10 und ihres Rohrinnendurchmessers D so gewählt, daß alle Verdampferrohre 10 trotz unterschiedlicher Beheizung annähernd gleiche Austrittstemperaturen des Strömungsmediums S aufweisen und eine ausreichende Kühlung aller Verdampferrohre 10 für alle Betriebszustände des Dampferzeugers 2 gewährleistet ist.

Diese Eigenschaften des Dampferzeugers sind insbesondere dann gewährleistet, wenn der Dampferzeuger 2 für eine vergleichsweise niedrige Massenstromdichte des die Verdampferrohre 10 durchströmenden Strömungsmediums S ausgelegt ist. Durch eine geeignete Wahl der Flossenverbindungen und der Rohrinnendurchmesser D ist zudem erreicht, daß der Anteil des Reibungsdruckverlusts am Gesamtdruckverlust so gering ist, daß sich ein Naturumlaufverhalten einstellt: Stärker beheizte Verdampferrohre 10 werden stärker durchströmt als schwächer beheizte Verdampferrohre 10. Damit wird auch erreicht, daß die vergleichsweise stark beheizten Verdampferrohre 10 in Brennernähe spezifisch - bezogen auf den Massenstrom - annähernd ebensoviel Wärme aufnehmen wie die vergleichsweise schwach beheizten Verdampferrohre 10, die im Vergleich dazu näher am Brennkammerende angeordnet sind. Eine weitere Maßnahme, die Durchströmung der Verdampferrohre 10 der Brennkammer 4 an die Beheizung anzupassen, ist der Einbau von Drosseln in einen Teil der Verdampferrohre 10 oder in einen Teil der Leitungen des Leitungssystems 19. Die Innenberippung ist dabei derart ausgelegt, daß eine ausreichende Kühlung der Verdampferrohrwände sichergestellt ist. Somit weisen mit den oben genannten Maßnahmen alle Verdampferrohre 10 annähernd gleiche Austrittstemperaturen des Strömungsmediums S auf.

Der Horizontalgaszug 6 weist eine Anzahl von als Schottheizflächen ausgebildeten Überhitzerheizflächen 23 auf, die in hängender Bauweise annähernd senkrecht zur Hauptströmungsrichtung 24 des Heizgases G angeordnet und deren Rohre für eine Durchströmung des Strömungsmediums S jeweils parallel geschaltet sind. Die Überhitzerheizflächen 23 werden überwiegend konvektiv beheizt und sind strömungsmediumsseitig den Verdampferrohren 10 der Brennkammer 4 nachgeschaltet.

Der von unten nach oben von Heizgas G durchströmbare Vertikalgaszug 8 weist eine Anzahl von überwiegend konvektiv beheizbaren Konvektionsheizflächen 26 auf, die aus annähernd senkrecht zur Hauptströmungsrichtung 24 des Heizgases G angeordneten Rohren gebildet sind. Diese Rohre sind für eine Durchströmung des Strömungsmediums S jeweils parallel geschaltet und in den Weg des Strömungsmediums S integriert, was in der Zeichnung nicht näher dargestellt ist. Außerdem ist in dem Vertikalgaszug 8 oberhalb der Konvektionsheizflächen 26 ein Economizer 28 angeordnet. Der Economizer 28 ist ausgangsseitig über ein Leitungssystem 19 an das den Verdampferrohren 10 zugeordnete Eintrittssammler-System 18 angeschlossen. Dabei können eine oder mehrere in der Zeichnung nicht näher dargestellte Leitungen des Leitungssystems 54 Drosselarmaturen zur Reduzierung des Durchflusses des Strömungsmediums S aufweisen.

Ausgangsseitig nach dem von unten nach oben in annähernd vertikaler Hauptströmungsrichtung 24 mit Heizgas G durchströmbaren Vertikalgaszug 8 schließt sich ein kurzer Verbindungskanal 50 an. Der Verbindungskanal 50 verbindet den Vertikalgas-zug 8 mit einem Gehäuse 52. In dem Gehäuse 52 ist eingangsseitig eine Entstickungseinrichtung 54 für Heizgas G angeordnet. Die Entstickungseinrichtung 54 für Heizgas G ist über eine Zuführung 56 mit einem Luftvorwärmer 60 verbunden. Der Luftvorwärmer 60 wiederum ist über einen Rauchgaskanal 62 mit einem Elektronikfilter 62 verbunden.

Die Entstickungseinrichtung 54 für Heizgas G wird nach dem Verfahren der Selektiven Katalytischen Reduktion, dem sogenannten SCR-Verfahren, betrieben. Bei der katalytischen Reinigung des Heizgases G des Dampferzeugers 2 gemäß dem SCR-Verfahren werden Stickoxide (NOₓ) mit Hilfe eines Katalysators und eines Reduktionsmittels, beispielsweise Ammoniak, zu Stickstoff (N₂) und Wasser (H₂O) reduziert.

Zur Durchführung des SCR-Verfahrens umfaßt die Entstickungseinrichtung 54 für Heizgas G einen als DeNOₓ-Katalysator 64 ausgebildeten Katalysator. Der DeNOₓ-Katalysator ist im Strömungsbereich des Heizgases G angeordnet. Zur Einbringung von Ammoniak-Wasser als Reduktionsmittel M in das Heizgas G weist die Entstickungseinrichtung 54 für Heizgas G ein Dosiersystem 66 auf. Dabei umfaßt das Dosiersystem 66 einen Vorratsbehälter 68 für Ammoniak-Wasser und ein Druckluftsystem 69. Das Dosiersystem 66 ist oberhalb des DeNOₓ-Katalysators 64 in der Entstickungseinrichtung 54 angeordnet.

Der Dampferzeuger 2 ist mit einer horizontalen Brennkammer 4 mit besonders niedriger Bauhöhe ausgeführt und somit mit besonders geringem Herstellungs- und Montageaufwand errichtbar. Hierzu weist die Brennkammer 4 des Dampferzeugers 2 eine Anzahl von Brennern 70 für fossilen Brennstoff B auf, die an der Stirnwand 11 der Brennkammer 4 in der Höhe des Horizontalgaszuges 6 angeordnet sind.

Damit der fossile Brennstoff B, beispielsweise Kohle in fester Form, zur Erzielung eines besonders hohen Wirkungsgrads besonders vollständig ausbrennt und Materialschäden der heizgasseitig gesehen ersten Überhitzerheizfläche 23 des Horizontalgaszuges 6 und eine Verschmutzung derselben, beispielsweise durch Eintrag von schmelzflüssiger Asche mit hoher Temperatur, besonders zuverlässig verhindert sind, ist die Länge L der Brennkammer 4 derart gewählt, daß sie die Ausbrandlänge des Brennstoffs B beim Vollastbetrieb des Dampferzeugers 2 übersteigt. Die Länge L ist dabei der Abstand von der Stirnwand 9A der Brennkammer 4 zum Eintrittsbereich 72 des Horizontalgaszugs 6. Die Ausbrandlänge des Brennstoffs B ist dabei definiert als die Heizgasgeschwindigkeit in horizontaler Richtung bei einer bestimmten mittleren Heizgastemperatur multipliziert mit der Ausbrandzeit t_{A} des fossilen Brennstoffs B. Die für den jeweiligen Dampferzeuger 2 maximale Ausbrandlänge ergibt sich beim Vollastbetrieb des Dampferzeugers 2. Die Ausbrandzeit t_{A} des Brennstoffs B wiederum ist die Zeit, die beispielsweise ein Kohlenstaubkorn mittlerer Größe zum vollständigen Ausbrennen bei einer bestimmten mittleren Heizgastemperatur benötigt.

Um eine besonders günstige Ausnutzung der Verbrennungswärme des fossilen Brennstoffs B zu gewährleisten, ist die Länge L (angegeben in m) der Brennkammer 4 in Abhängigkeit von der Austrittstemperatur des Heizgases G aus der Brennkammer 4 T_{BRK}. (angegeben in °C), der Ausbrandzeit t_{A} (angegeben in s) des Brennstoffs B und dem BMCR-Wert W (angegeben in kg/s) des Dampferzeugers 2 geeignet gewählt. Dabei steht BMCR für Boiler maximum continuous rating. Der BMCR-Wert W ist ein international üblicherweise verwendeter Begriff für die höchste Dauerleistung eines Dampferzeugers. Diese entspricht auch der Auslegungsleistung, also der Leistung bei Vollastbetrieb des Dampferzeugers. Diese horizontale Länge L der Brennkammer 4 ist dabei größer als die Höhe H der Brennkammer 4. Die Höhe H wird dabei von der Trichteroberkante der Brennkammer 4, in Figur 1 durch die Hilfslinie mit den Endpunkten X und Y markiert, bis zu Brennkammerdecke gemessen. Dabei bestimmt sich die Länge L der Brennkammer 4 näherungsweise über die beiden Funktionen (I) und (II) $L \left(W, {t}_{A}\right) = \left({C}_{1}+{C}_{2}⋅W\right) ⋅ {t}_{A}$ $L \left(W, {T}_{BRK}\right) = \left({C}_{3}⋅{T}_{BRK}+{C}_{4}\right) ⁢ W + {C}_{5} ⁢ {\left({T}_{BRK}\right)}^{2} + {C}_{6} ⋅ {T}_{BRK} + {C}_{7}$
mit
C₁ = 8 m/s und
C₂ = 0,0057 m/kg und
C₃ = -1,905 · 10⁻⁴ (m · s) / (kg°C) und
C₄ = 0,286 (s · m) / kg und
C₅ = 3 · 10⁻⁴ m/ (°C)² und
C₆ = -0,842 m/°C und
C₇ = 603,41 m.

Näherungsweise ist hierbei als eine zulässige Abweichung um +20%/-10% vom durch die jeweilige Funktion definierten Wert zu verstehen. Dabei gilt stets bei einem beliebig aber festen BMCR-Wert W des Dampferzeugers der größere Wert aus den Funktionen (I) und (II) für die Länge L der Brennkammer 4.

Als Beispiel für eine Berechnung der Länge L der Brennkammer 4 in Abhängigkeit vom BMCR-Wert W des Dampferzeugers 2 sind in das Koordinatensystem gemäß Figur 3 sechs Kurven K₁ bis K₆ eingezeichnet. Dabei sind den Kurven jeweils folgende Parameter zugeordnet:
K₁: t_{A} = 3s gemäß (1),
K₂: t_{A} = 2,5s gemäß (1),
K₃: t_{A} = 2s gemäß (1),
K₄: T_{BRK} = 1200°C gemäß (2),
K₅: T_{BRK} = 1300°C gemäß (2) und
K₅: T_{BRK} = 1400°C gemäß (2).

Zur Bestimmung der Länge L der Brennkammer 4 sind somit beispielsweise für eine Ausbrandzeit t_{A} = 3s und eine Austrittstemperatur T_{BRK} = 1200°C des Heizgases G aus der Brennkammer 4 die Kurven K₁ und K₄ heranzuziehen. Daraus ergibt sich bei einem vorgegebenen BMCR-Wert W des Dampferzeugers 2
von W = 80 kg/s eine Länge von L = 29 m gemäß K₄,
von W = 160 kg/s eine Länge von L = 34 m gemäß K₄,
von W = 560 kg/s eine Länge von L = 57 m gemäß K₄.

Für die Ausbrandzeit t_{A} = 2,5s und die Austrittstemperatur des Heizgases G aus der Brennkammer T_{BRK} = 1300°C sind beispielsweise die Kurven K₂ und K₅ heranzuziehen. Daraus ergibt sich bei einem vorgegebenen BMCR-Wert W des Dampferzeugers 2
von W = 80 kg/s eine Länge von L = 21 m gemäß K₂,
von W = 180 kg/s eine Länge von L = 23 m gemäß K₂ und K₅,
von W = 560 kg/s eine Länge von L = 37 m gemäß K₅.

Der Ausbrandzeit t_{A} = 2s und der Austrittstemperatur des Heizgases G aus der Brennkammer T_{BRK} = 1400°C sind beispielsweise die Kurven K₃ und K₆ zugeordnet. Daraus ergibt sich bei einem vorgegebenen BMCR-Wert W des Dampferzeugers 2
von W = 80 kg/s eine Länge von L = 18 m gemäß K₃,
von W = 465 kg/s eine Länge von L = 21 m gemäß K₃ und K₆,
von W = 560 kg/s eine Länge von L = 23 m gemäß K₆.

Beim Betrieb des Dampferzeugers 2 wird den Brennern 70 fossiler Brennstoff B und Luft zugeführt. Die Luft wird dabei im Luftvorwärmer mit der Restwärme des Heizgases G vorgewärmt, und dann, was in der Zeichnung nicht näher dargestellt ist, verdichtet und den Brennern 70 zugeführt. Die Flammen F der Brenner 70 sind dabei horizontal ausgerichtet. Durch die Bauweise der Brennkammer 4 wird eine Strömung des bei der Verbrennung entstehenden Heizgases G in annähernd horizontaler Hauptströmungsrichtung 24 erzeugt.

Das Heizgas G gelangt über den Horizontalgaszug 6 in den von unten nach oben mit Heizgas G durchströmbaren Vertikalgaszug 8. Ausgangsseitig nach dem Vertikalgaszug 8 gelangt das Heizgas G über den Verbindungskanal 50 in die Entstickungseinrichtung 54 für Heizgas G. Über die Entstickungseinrichtung 54 für Heizgas G wird in Abhängigkeit von der Brennstoffart des den Dampferzeuger 2 betreibenden Brennstoffs B eine bestimmte Menge von Ammoniak-Wasser als Reduktionsmittel M mit Hilfe von Druckluft in das Heizgas G eingedüst. Dies ist erforderlich, da der Abscheidegrad der Stickoxide (NOₓ) von der Brennstoffart des den Dampferzeuger 2 betreibenden fossilen Brennstoffs B abhängt. Auf diese Weise ist eine besonders zuverlässige Entstickung des Heizgases G bei allen Betriebszuständen des Dampferzeugers 2 gewährleistet.

Das gereinigte Heizgas G1 verläßt die Entstickungseinrichtung 54 für Heizgas G über eine Zuführung 56, die in den Luftvorwärmer 58 mündet. Im Luftvorwärmer 58 erfolgt eine Vorwärmung der den Brennern 70 für die Verbrennung des fossilen Brennstoffs B zuzuführenden Luft. Das Heizgas G verläßt den Luftvorwärmer 58 über den Rauchgaskanal 60 und gelangt über den Elektronikfilter 62 in die Umwelt.

In den Economizer 28 eintretendes Strömungsmedium S gelangt über das Leitungssystem 19A in das Eintrittssammler-System 18A, das der Stirnwand 9A und den Verdampferrohren 10 der ersten Gruppe 11A der Seitenwände 9B der Brennkammer 4 des Dampferzeugers 2 zugeordnet ist. Der in den vertikal angeordneten, gasdicht miteinander verschweißten Verdampferrohren 10 der Brennkammer 4 des Dampferzeugers 2 entstehende Dampf bzw. ein Wasser-Dampf-Gemisch wird in dem Austrittssammler-System 20A für Strömungsmedium S gesammelt. Von dort gelangt der Dampf bzw. das Wasser-Dampf-Gemisch über das Leitungssystem 19B in das Eintrittssammler-System 18B, das der zweiten Gruppe 11B der Verdampferrohre 10 der Seitenwände 9B der Brennkammer 4 zugeordnet ist. Der in den vertikal angeordneten, gasdicht miteinander verschweißten Verdampferrohren 10 der Brennkammer 4 des Dampferzeugers 2 entstehende Dampf bzw. ein Wasser-Dampf-Gemisch wird in dem Austrittssammler-System 20B für Strömungsmedium S gesammelt. Von dort gelangt der Dampf bzw. das Wasser-Dampf-Gemisch über das Leitungssystem 25 in das den Dampferzeugerrohren 16 der Seitenwände 12 des Horizontalgaszugs zugeordnete Eintrittssammler-System 21. Der in den Verdampferrohren 16 entstehende Dampf bzw. das Wasser-Dampf-Gemisch gelangt über das Austrittssammler-System 22 in die Wände des Vertikalgaszuges 8 und von dort wiederum in die Überhitzerheizflächen 23 des Horizontalgaszuges 6. In den Überhitzerheizflächen 23 erfolgt eine weitere Überhitzung des Dampfs, der anschließend einer Nutzung, beispielsweise dem Antrieb einer Dampfturbine, zugeführt wird.

Bei dem Dampferzeuger 2 ist durch die Wahl der Länge L der Brennkammer 4 in Abhängigkeit vom BMCR-Wert W des Dampferzeugers 2 sichergestellt, daß die Verbrennungswärme des fossilen Brennstoffs B besonders zuverlässig ausgenutzt wird. Außerdem weist der Dampferzeuger 2 durch seine horizontale Brennkammer 4 und seine dem Vertikalgaszug 8 unmittelbar nachgeschaltete Entstickungseinrichtung 54 einen besonders geringen Platzbedarf auf. Hierbei ist in besonders einfacher Weise bei allen Betriebszuständen des Dampferzeugers 2 eine besonders zuverlässige Entstickung des Heizgases G gewährleistet.

## Patentansprüche

1. Dampferzeuger (2) mit einer Entstickungseinrichtung (54) für Heizgas (G) und mit einer Brennkammer (4) für fossilen Brennstoff (B), der heizgasseitig über einen Horizontalgaszug (6) und einen Vertikalgaszug (8) die Entstickungseinrichtung (54) für Heizgas (G) nachgeschaltet ist, wobei die Brennkammer (4) eine Anzahl von in der Höhe des Horizontalgaszugs (6) angeordneten Brennern (70) umfaßt und wobei der Vertikalgaszug (8) für eine annähernd vertikale Strömung des Heizgases (G) von unten nach oben und die Entstickungseinrichtung (54) für Heizgas (G) für eine annähernd vertikale Strömung des Heizgases (G) von oben nach unten ausgelegt ist.

2. Dampferzeuger (2) nach Anspruch 1, mit einem Luftvorwärmer (58), bei dem das die Entstickungseinrichtung (54) für Heizgas (G) verlassende gereinigte Heizgas (G1) zur Erwärmung von Luft einsetzbar ist.

3. Dampferzeuger (2) nach Anspruch 1 oder 2, bei dem die Entstickungseinrichtung (54) für Heizgas (G) einen DeNOₓ-Katalysator (64) umfaßt.

4. Dampferzeuger (2) nach einem der Ansprüche 1 bis 3, bei dem die Umfassungswände (9) der Brennkammer (4) aus gasdicht miteinander verschweißten, vertikal angeordneten Verdampferrohren (10) gebildet sind, wobei jeweils eine Anzahl der Verdampferrohre (10) parallel mit Strömungsmedium (S) beaufschlagbar ist.

5. Dampferzeuger (2) nach einem der Ansprüche 1 bis 4, bei dem eine Umfassungswand (9) der Brennkammer (4) die Stirnwand (9A) ist und zwei Umfassungswände (9) die Seitenwände (9B) der Brennkammer (4) sind, wobei die Seitenwände (9B) jeweils in eine erste Gruppe (11A) und in eine zweite Gruppe (11B) von Verdampferrohren (10) unterteilt sind, wobei die Stirnwand (9A) und die erste Gruppe (11A) der Verdampferrohre (10) parallel mit Strömungsmedium (S) beaufschlagbar und der parallel mit Strömungsmedium (S) beaufschlagbaren zweiten Gruppe (11B) der Verdampferrohre (10) strömungsmediumsseitig vorgeschaltet sind.

6. Dampferzeuger (2) nach einem Anspruch 4 oder 5, bei dem jeweils den parallel mit Strömungsmedium (S) beaufschlagbaren Verdampferrohren (10) strömungsmediumsseitig ein gemeinsames Eintrittssammler-System (18A, 18B) vorgeschaltet und ein gemeinsames Austrittssammler-System (20A, 20B) nachgeschaltet ist.

7. Dampferzeuger (2) nach einem der Ansprüche 1 bis 6, bei dem der Rohrinnendurchmesser (D) einer Anzahl der Verdampferrohre (10) der Brennkammer (4) abhängig von der jeweiligen Position der Verdampferrohre (10) in der Brennkammer (4) gewählt ist.

8. Dampferzeuger (2) nach einem der Ansprüche 1 bis 7, bei dem eine Anzahl der Verdampferrohre (10) auf ihrer Innenseite jeweils ein mehrgängiges Gewinde bildende Rippen (40) tragen.

9. Dampferzeuger (2) nach Anspruch 8, bei dem ein Steigungswinkel (α) zwischen einer zur Rohrachse senkrechten Ebene (42) und den Flanken (44) der auf der Rohrinnenseite angeordneten Rippen (40) kleiner als 60°, vorzugsweise kleiner als 55°, ist.

10. Dampferzeuger (2) nach einem der Ansprüche 1 bis 8, bei dem eine Anzahl der Verdampferrohre (10) jeweils eine Drosseleinrichtung aufweist.

11. Dampferzeuger (2) nach einem der Ansprüche 1 bis 10, bei dem ein Leitungssystem (19A, 19B) zur Zuführung von Strömungsmedium (S) in die Verdampferrohre (10) der Brennkammer (4) vorgesehen ist, wobei das Leitungssystem (19A, 19B) zur Reduzierung der Durchflußmenge des Strömungsmediums (S) eine Anzahl von Drosseleinrichtungen, insbesondere Drosselarmaturen, aufweist.

12. Dampferzeuger (2) nach einem der Ansprüche 1 bis 11, bei dem die Seitenwände (12) des Horizontalgaszugs (6) aus gasdicht miteinander verschweißten, vertikal angeordneten Dampferzeugerrohren (16) gebildet sind, von denen jeweils eine Anzahl parallel mit Strömungsmedium (S) beaufschlagbar ist.

13. Dampferzeuger (2) nach einem der Ansprüche 1 bis 12, bei dem die Seitenwände (14) des Vertikalgaszugs (8) aus gasdicht miteinander verschweißten, vertikal angeordneten Dampferzeugerrohren (17) gebildet sind, von denen jeweils eine Anzahl parallel mit Strömungsmedium (S) beaufschlagbar ist.

14. Dampferzeuger (2) nach einem der Ansprüche 1 bis 13, bei dem benachbarte Verdampfer- bzw. Dampferzeugerrohre (10, 16, 17) über Flossen gasdicht miteinander verschweißt sind, wobei die Flossenbreite abhängig von der jeweiligen Position der Verdampfer- bzw. Dampferzeugerrohre (10, 16, 17) in der Brennkammer (4) des Horizontalgaszugs (6) und/oder des Vertikalgaszugs (8) gewählt ist.

15. Dampferzeuger (2) nach einem der Ansprüche 1 bis 14, bei dem in dem Horizontalgaszug (6) eine Anzahl von Überhitzerheizflächen (50) in hängender Bauweise angeordnet ist.

16. Dampferzeuger (2) nach einem der Ansprüche 1 bis 15, bei dem in dem Vertikalgaszug (8) eine Anzahl von Konvektionsheizflächen (52) angeordnet ist.

17. Dampferzeuger (2) nach einem der Ansprüche 1 bis 16, bei dem in dem Vertikalgaszug (8) ein Economizer (28) angeordnet ist.

18. Dampferzeuger (2) nach einem der Ansprüche 1 bis 17, bei dem die Brenner (70) an der Stirnwand (9A) der Brennkammer (4) angeordnet sind.

19. Dampferzeuger (2) nach einem der Ansprüche 1 bis 18, bei dem die durch den Abstand von der Stirnwand (9A) der Brennkammer (4) zum Eintrittsbereich (72) des Horizontalgaszugs (6) definierte Länge (L) der Brennkammer (4) mindestens gleich der Ausbrandlänge des Brennstoffs (B) beim Vollastbetrieb des Dampferzeugers (2) ist.

20. Dampferzeuger (2) nach einem der Ansprüche 1 bis 19, bei dem die Länge (L) der Brennkammer (4) als Funktion des BMCR-Werts (W), der Ausbrandzeit (t_{A}) der Brenner (70) und/oder der Austrittstemperatur (T_{BRK}) des Heizgases (H) aus der Brennkammer (4) näherungsweise gemäß den beiden Funktionen (I) und (II) $L \left(W, {t}_{A}\right) = \left({C}_{1}+{C}_{2}⋅W\right) ⋅ {t}_{A}$
und $L \left(W, {T}_{BRK}\right) = \left({C}_{3}⋅{T}_{BRK}+{C}_{4}\right) ⁢ W + {C}_{5} ⁢ {\left({T}_{BRK}\right)}^{2} + {C}_{6} ⋅ {T}_{BRK} + {C}_{7}$
mit
C₁ = 8 m/s und
C₂ = 0,0057 m/kg und
C₃ = -1,905 · 10⁻⁴ (m · s) / (kg°C) und
C₄ = 0,286 (s . m) / kg und
C₅ = 3 · 10⁻⁴ m/ (°C)² und
C₆ = -0,842 m/°C und
C₇ = 603, 41 m
gewählt ist, wobei für einen BMCR-Wert (W) der jeweils größere Wert der Länge (L) der Brennkammer (4) gilt.

## Claims

1. Steam generator (2) with a nitrogen removal device (54) for fuel gas (G) and with a combustion chamber (4) for fossil fuel (B), which is followed on the fuel-gas side, via a horizontal gas flue (6) and a vertical gas flue (8), by the nitrogen removal device (54) for fuel gas (G), the combustion chamber (4) comprising a number of burners (70) arranged level with the horizontal gas flue (6), and the vertical gas flue (8) being designed for an approximately vertical flow of the fuel gas (G) from the bottom upward and the nitrogen removal device (54) for fuel gas (G) being designed for an approximately vertical flow of the fuel gas (G) from the top downward.

2. Steam generator (2) according to Claim 1, with an air preheater (58), in which the purified fuel gas (G1) leaving the nitrogen removal device (54) for fuel gas (G) can be used for the heating of air.

3. Steam generator (2) according to Claim 1 or 2, in which the nitrogen removal device (54) for fuel gas (G) comprises a DeNOₓ catalyst (64).

4. Steam generator (2) according to one of Claims 1 to 3, in which the containment walls (9) of the combustion chamber (4) are formed from vertically arranged evaporator tubes (10) welded to one another in a gastight manner, in each case a number of the evaporator tubes (10) being capable of being acted upon in parallel by flow medium (S).

5. Steam generator (2) according to one of Claims 1 to 4, in which one containment wall (9) of the combustion chamber (4) is the end wall (9A) and two containment walls (9) are the side walls (9B) of the combustion chamber (4), the side walls (9B) being subdivided in each case into a first group (11A) and a second group (11B) of evaporator tubes (10), the end wall (9A) and the first group (11A) of the evaporator tubes (10) being capable of being acted upon in parallel by flow medium (S) and preceding, on the flow-medium side, the second group (11B) of the evaporator tubes (10) capable of being acted upon in parallel by flow medium (S).

6. Steam generator (2) according to one of Claims 4 and 5, in which, in each case, the evaporator tubes (10) capable of being acted upon in parallel by flow medium (S) are, on the flow-medium side, preceded by a common inlet header system (18A, 18B) and followed by a common outlet header system (20A, 20B).

7. Steam generator (2) according to one of Claims 1 to 6, in which the tube inside diameter (D) of a number of the evaporator tubes (10) of the combustion chamber (4) is selected as a function of the respective position of the evaporator tubes (10) in the combustion chamber (4).

8. Steam generator (2) according to one of Claims 1 to 7, in which a number of the evaporator tubes (10) carry on their inside in each case ribs (40) forming a multiflight thread.

9. Steam generator (2) according to Claim 8, in which a pitch angle (α) between a plane (42) perpendicular to the tube axis and the flanks (44) of the ribs (40) arranged on the tube inside is smaller than 60°, preferably smaller than 55°.

10. Steam generator (2) according to one of Claims 1 to 8, in which a number of the evaporator tubes (10) in each case have a throttle device.

11. Steam generator (2) according to one of Claims 1 to 10, in which a line system (19A, 19B) is provided for feeding flow medium (S) into the evaporator tubes (10) of the combustion chamber (4), the line system (19A, 19B) having a number of throttle devices, in particular throttle fittings, in order to reduce the throughflow quantity of the flow medium (S).

12. Steam generator (2) according to one of Claims 1 to 11, in which the side walls (12) of the horizontal gas flue (6) are formed from vertically arranged steam generator tubes (16) which are welded to one another in a gastight manner and a number of which are in each case capable of being acted upon in parallel by flow medium (S).

13. Steam generator (2) according to one of Claims 1 to 12, in which the side walls (14) of the vertical gas flue (8) are formed from vertically arranged steam generator tubes (17) which are welded to one another in a gastight manner and a number of which are in each case capable of being acted upon in parallel by flow medium (S).

14. Steam generator (2) according to one of Claims 1 to 13, in which adjacent evaporator or steam generator tubes (10, 16, 17) are welded to one another in a gastight manner via fins, the fin width being selected as a function of the respective position of the evaporator or steam generator tubes (10, 16, 17) in the combustion chamber (4) of the horizontal gas flue (6) and/or of the vertical gas flue (8).

15. Steam generator (2) according to one of Claims 1 to 14, in which a number of superheater heating surfaces (50) are arranged in a suspended form of construction in the horizontal gas flue (6).

16. Steam generator (2) according to one of Claims 1 to 15, in which a number of convection heating surfaces (52) are arranged in the vertical gas flue (8).

17. Steam generator (2) according to one of Claims 1 to 16, in which an economizer (28) is arranged in the vertical gas flue (8).

18. Steam generator (2) according to one of Claims 1 to 17, in which the burners (70) are arranged on the end wall (9A) of the combustion chamber (4).

19. Steam generator (2) according to one of Claims 1 to 18, in which the length (L) of the combustion chamber (4), defined by the distance between the end wall (9A) of the combustion chamber (4) and the inlet region (72) of the horizontal gas flue (6), is at least equal to the burnup length of the fuel (B) during full-load operation of the steam generator (2).

20. Steam generator (2) according to one of Claims 1 to 19, in which the length (L) of the combustion chamber (4) is selected as a function of the BMCR value (W), of the burnup time (t_{A}) of the burners (70) and/or of the outlet temperature (T_{BRK}) of the fuel gas (G) from the combustion chamber (4), approximately according to the two functions (I) and (II) $L \left(W, {t}_{A}\right) = \left({C}_{1}+{C}_{2}⋅W\right) ⋅ {t}_{A}$
and $L \left(W, {T}_{BRK}\right) = \left({C}_{3}⋅{T}_{BRK}+{C}_{4}\right) ⁢ W + {C}_{5} ⁢ {\left({T}_{BRK}\right)}^{2} + {C}_{6} ⋅ {T}_{BRK} + {C}_{7}$
where
C₁ = 8 m/s and
C₂ = 0.0057 m/kg and
C₃ = -1.905 · 10⁻⁴ (m · s) / (kg°C) and
C₄ = 0.286 (s · m) / kg and
C₅ = 3 · 10⁻⁴ m/(°C)² and
C₆ = -0.842 m/°C and
C₇ = 603.41 m,
the respectively higher value of the length (L) of the combustion chamber (4) applying to a BMCR value (W).

## Revendications

1. Générateur ( 2 ) de vapeur comprenant un dispositif ( 54 ) d'élimination de composés de l'azote pour du gaz ( G ) chaud et une chambre ( 4 ) de combustion pour du combustible ( B ) fossile, qui est monté du côté du gaz chaud par un parcours ( 6 ) horizontal pour du gaz et par un parcours ( 8 ) vertical pour du gaz en aval du dispositif ( 54 ) d'élimination de composés de l'azote pour du gaz ( G ) chaud, la chambre ( 4 ) de combustion comprenant un certain nombre de brûleurs ( 70 ) montés au niveau du parcours ( 6 ) horizontal pour du gaz et le parcours ( 8 ) vertical pour du gaz étant conçu pour un écoulement à peu près vertical de gaz ( G ) chaud de bas en haut, tandis que le dispositif ( 54 ) d'élimination de composés de l'azote pour du gaz ( G ) chaud est conçu pour un écoulement à peu près vertical du gaz ( G ) chaud de haut en bas.

2. Générateur ( 2 ) de vapeur suivant la revendication 1, comprenant un préchauffeur ( 58 ) d'air, dans lequel le gaz ( G1 ) chaud épuré et quittant le dispositif ( 54 ) d'élimination de composés de l'azote pour le gaz ( G ) chaud peut être utilisé pour réchauffer de l'air.

3. Générateur ( 2 ) de vapeur suivant la revendication 1 ou 2, dans lequel le dispositif ( 54 ) d'élimination de composés de l'azote pour du gaz ( G ) chaud comprend un pot catalytique ( 64 ) DeNOₓ.

4. Générateur ( 2 ) de vapeur suivant l'une des revendications 1 à 3, dans lequel les parois ( 9 ) de délimitation de la chambre ( 4 ) de combustion sont formées de tubes ( 10 ) d'évaporateur soudés ensemble d'une manière étanche au gaz et disposés verticalement, respectivement un certain nombre des tubes ( 10 ) d'évaporateur pouvant être alimentés en parallèle en du fluide ( S ) en écoulement.

5. Générateur ( 2 ) de vapeur suivant l'une des revendications 1 à 4, dans lequel une paroi ( 9 ) de délimitation de la chambre ( 4 ) de combustion est la paroi ( 9A ) avant et deux parois ( 9 ) de délimitation sont les parois ( 9B ) latérales de la chambre de combustion, les parois ( 9B ) latérales étant subdivisées respectivement en un premier groupe ( 11A ) et en un deuxième groupe ( 11B ) de tubes ( 10 ) d'évaporateur, la paroi ( 9 ) avant et le premier groupe ( 11A ) des tubes d'évaporateur pouvant être alimentés en parallèle en du fluide ( S ) en écoulement et pouvant être montés en amont du côté du fluide en écoulement du deuxième groupe ( 11B ) des tubes ( 10 ) d'évaporateur, qui peut être alimenté en parallèle en du fluide ( S ) en écoulement.

6. Générateur ( 2 ) de vapeur suivant la revendication 4 ou 5, dans lequel est monté, en amont du côté du fluide en écoulement des tubes (10) d'évaporateur pouvant être alimentés en parallèle en du fluide ( S ) en écoulement, un système ( 18A, 18B ) collecteur d'entrée commun et en aval un système ( 20A, 20B ) collecteur de sortie commun.

7. Générateur ( 2 ) de vapeur suivant l'une des revendications 1 à 6, dans lequel le diamètre ( D ) intérieur des tubes d'un certain nombre des tubes (10) d'évaporateur de la chambre ( 4 ) de combustion est choisi en fonction de la position respective des tubes (10) d'évaporateur dans la chambre ( 4 ) de combustion.

8. Générateur ( 2 ) de vapeur suivant l'une des revendications 1 à 7, dans lequel un certain nombre des tubes ( 10 ) d'évaporateur portent sur leur face intérieure respectivement des nervures ( 10 ) formant un filetage à plusieurs filets.

9. Générateur ( 2 ) de vapeur suivant la revendication 8, dans lequel un angle ( α ) de pas entre un plan ( 42 ) perpendiculaire à l'axe du tube et les flancs ( 44 ) des nervures ( 40 ) disposées sur la face intérieure du tube est plus petit que 60°, en étant de préférence plus petit que 55°.

10. Générateur ( 2 ) de vapeur suivant l'une des revendications 1 à 8, dans lequel un certain nombre des tubes ( 10 ) d'évaporateur ont respectivement un dispositif d'étranglement.

11. Générateur ( 2 ) de vapeur suivant l'une des revendications 1 à 10, dans lequel il est prévu un système ( 19A, 19B ) de conduite pour l'amenée du fluide ( S ) en écoulement dans les tubes ( 10 ) d'évaporateur de la chambre ( 4 ) de combustion, le système ( 19A, 19B ) de conduite ayant pour la réduction du débit du fluide ( S ) en écoulement un certain nombre de dispositifs d'étranglement, notamment de robinets d'étranglement.

12. Générateur ( 2 ) de vapeur suivant l'une des revendications 1 à 11, dans lequel les parois ( 12 ) latérales du parcours ( 6 ) horizontal pour du gaz sont formées de tubes ( 16 ) d'évaporateur de vapeur soudés d'une manière étanche l'un à l'autre, disposés verticalement et dont respectivement un certain nombre est alimenté en parallèle en fluide ( S ) en écoulement.

13. Générateur ( 2 ) de vapeur suivant l'une des revendications 1 à 12, dans lequel les parois ( 14 ) latérales du parcours ( 8 ) vertical pour du gaz sont formées de tubes ( 17 ) de générateur de vapeur soudés entre eux d'une manière étanche au gaz disposés verticalement et dont un certain nombre peut être alimenté en parallèle en du fluide ( S ) en écoulement.

14. Générateur ( 2 ) de vapeur suivant l'une des revendications 1 à 13, dans lequel des tubes ( 10, 16, 17 ) voisins d'évaporateur ou de générateur de vapeur sont soudés entre eux d'une manière étanche au gaz par des ailettes, la largeur des ailettes étant choisie en fonction de la position respective des tubes ( 10, 16, 17 ) d'évaporateur ou de générateur de vapeur dans la chambre ( 4 ) de combustion du parcours ( 6 ) horizontal pour du gaz et/ou du parcours ( 8 ) vertical pour du gaz.

15. Générateur ( 2 ) de vapeur suivant l'une des revendications 1 à 14, dans lequel un certain nombre de surfaces ( 50 ) de surchauffe sont montées en mode de construction suspendu dans le parcours ( 6 ) horizontal pour du gaz.

16. Générateur ( 2 ) de vapeur suivant l'une des revendications 1 à 15, dans lequel un certain nombre de surfaces ( 52 ) de chauffe par convexion sont montées dans le parcours ( 8 ) vertical pour du gaz.

17. Générateur ( 2 ) de vapeur suivant l'une des revendications 1 à 16, dans lequel un économiseur ( 28 ) est monté dans le parcours ( 8 ) vertical pour du gaz.

18. Générateur ( 2 ) de vapeur suivant l'une des revendications 1 à 17, dans lequel les brûleurs ( 70 ) sont disposés sur la paroi ( 9A ) avant de la chambre ( 4 ) de combustion.

19. Générateur ( 2 ) de vapeur suivant l'une des revendications 1 à 18, dans lequel la longueur ( L ) de la chambre ( 4 ) de combustion, définie par la distance de la paroi ( 9A ) avant de la chambre ( 4 ) de combustion à la partie ( 72 ) d'entrée du parcours ( 6 ) horizontal pour du gaz, est au moins égale à la longueur d'embrasement du combustible ( B ) en fonctionnement en pleine charge du générateur ( 2 ) de vapeur.

20. Générateur ( 2 ) de vapeur suivant l'une des revendications 1 à 19, dans lequel la longueur ( L ) de la chambre ( 4 ) de combustion est choisie en fonction de la valeur ( W ) BMCR, du temps ( t_{A} ) d'embrasement du brûleur ( 70 ) et/ou de la température ( T_{BRK} ) de sortie du gaz à chaud de la chambre ( 4 ) de combustion à peu près suivant les deux fonctions (I) et (II) $L \left(W, {t}_{A}\right) = \left({C}_{1}+{C}_{2}⋅W\right) ⋅ {t}_{A}$
et $L \left(W, {T}_{BRK}\right) = \left({C}_{3}⋅{T}_{BRK}+{C}_{4}\right) ⁢ W + {C}_{5} ⁢ {\left({T}_{BRK}\right)}^{2} + {C}_{6} ⋅ {T}_{BRK} + {C}_{7}$
avec
C₁ = 8 m/s et
C₂ = 0,0057 m/kg et
C₃ = -1, 905 10⁻⁴ (m · s) / (kg°C) et
C₄ = 0,286 (s · m) / kg et
C₅ = 3 10⁻⁴ m/(°C)² et
C₆ = -0,842 m/°C et
C₇ = 603,41 m
en ayant pour une valeur (W ) BMCR la valeur respectivement la plus grande de la longueur ( L ) de la chambre ( 4 ) de combustion.
